# EUROPÄISCHE PATENTSCHRIFT

(11) **EP 1 911 534 B1**
(45) Veröffentlichungstag und Bekanntmachung des Hinweises auf die Patenterteilung: **27.05.2009**
(21) Anmeldenummer: 07016858.8
(22) Anmeldetag: 28.08.2007
(51) Int. Cl.: B21D 39/03

(54) **Durchsetzfügevorrichtung mit rotierender Matrize und rotierendem Fügestempel sowie Verfahren zum Durchsetzfügen**
Joining device with rotating die and punch and method for joining
Dispositif d'assemblage comprenant une matrice et un poinçon rotatifs et procédé d'assemblage

(30) Priorität: 13.10.2006 DE 102006048645
(43) Veröffentlichungstag der Anmeldung: 16.04.2008
(73) Patentinhaber: Welser Profile AG, 3341 Ybbsitz (AT)
(72) Erfinder: Spreitzer, Erich, 3341 Ybbsitz (AT)
(74) Vertreter: Grünecker, Kinkeldey, Stockmair & Schwanhäusser Anwaltssozietät

(56) Entgegenhaltungen:
- DE-A1- 4 400 185
- DE-A1- 4 431 849
- DE-A1- 4 432 639
- US-A- 5 577 313

## Beschreibung

Die Erfindung betrifft eine Durchsetzfügevorrichtung zum kraft- und/oder formschlüssigen Durchsetzfügen von mindestens zwei Blechlagen, die sich zumindest teilweise überlappen, mit einem Fügestempel und einer zugehörigen Matrize, die durch eine Umfangsoberfläche eines Matrizenrades gebildet ist, wobei eine Transporteinrichtung zum Durchführen der Blechlagen durch einen Wirkbereich der Durchsetzfügevorrichtung zwischen Fügestempel und Matrize und dadurch, dass der Fügestempel drehbar um eine erste Rotationsachse, und die Matrize drehbar um zumindest eine zweite Rotationsachse angeordnet ist, wobei die erste Rotationsachse und die zweite Rotationsachse im Wirkbereich voneinander und quer zur Transportrichtung angeordnet sind.

Die Erfindung betrifft auch ein Verfahren zum kraft- und/oder formschlüssigen Durchsetzfügen, wobei zwei Lagen sich teilweise überlappender Bleche durch einen Bearbeitungsspalt in einem Wirkbereich einer Durchsetzfügevorrichtung zwischen einem Fügestempel und einer dazugehörigen Matrize mit einer Transportgeschwindigkeit in Transportrichtung hindurchgeführt werden, der Fügestempel in die Matrize eindringt und die Blechlagen dabei verformt.

Aus dem Stand der Technik sind Durchsetzfügevorrichtungen bekannt. Diese Durchsetzfügevorrichtungen umfassen einen Fügestempel, der in eine zugehörige Matrize passt. Dabei ist immer sichergestellt, dass der Fügestempel nicht auf die Oberfläche der Matrize trifft. Der Fügestempel führt eine Hub- und Senkbewegung in den Durchsetzfügevorrichtungen aus dem Stand der Technik aus. Diese Hub- und Senkbewegung erfolgt linear. Im Stand der Technik wird entweder die Durchsetzfügevorrichtung entlang der zumindest zwei Blechlagen bewegt, oder die zwei Blechlagen werden entlang der Durchsetzfügevorrichtung bewegt. Trotzdem ist bisher immer nur eine diskontinuierliche Bearbeitung der zwei Blechlagen möglich.

Durch die diskontinuierliche Bewegung des Fügestempels und Eingreifens des Fügestempels in die Matrize, werden die zwei zueinander passenden Werkzeuge, nämlich Fügestempel und Matrize, stark abgenutzt.

Benachbarter Stand der Technik ist aus der EP 0 953 386 A2, der DE 44 31 849 A1, der US 26 88 890, der DE 939 242 C und der US 3 166 838 bekannt. Als nächstliegender Stand der Technik wird die DE 44 31 849 A1 erachtet.

Es ist die Aufgabe der vorliegenden Erfindung, eine Vorrichtung und ein Verfahren zur Verfügung zu stellen, das einen höheren Durchsatz an zu fügenden Blechlagen ermöglicht, und die Abnutzung der Durchsetzfügevorrichtung minimiert.
Diese Aufgabe wird durch die Ansprüche 1 und 20 gelöst.

Eine Lösung der Aufgabe ist bei einer gattungsgemäßen Vorrichtung dadurch gekennzeichnet, dass das Matrizenrad in zwei Matrizenräder aufgeteilt ist, die spiegelsymmetrisch zu einer gedachten Ebene angeordnet sind, die in Transportrichtung der Blechlagen und senkrecht zu der ersten Rotationsachse liegt.

Nach dem erfindungsgemäßen Verfahren dreht sich der Fügestempel um eine erste Rotationsachse, wobei sich die Matrize, die auf einer Umfangsoberfläche eines in zueinander spiegelsymmetrisch in zwei Matrizenräder aufgeteilten Matrizenrades befindlich ist, um zumindest eine zweite Rotationsachse dreht, wobei die erste Rotationsachse und die zweite Rotationsachse im Wirkbereich voneinander beabstandet und quer zur Transportrichtung angeordnet sind.

Durch die erfindungsgemäße Durchsetzfügevorrichtung und das erfindungsgemäße Verfahren zum kraft- und/oder formschlüssigen Durchsetzfügen, wie in den Ansprüchen 1 und 20 definiert, wird die Abnutzung des Fügestempels und der Matrize minimiert, sowie der Durchsatz sich überlappender Blechlagen, die im Durchsetzfügeverfahren verbunden werden, deutlich erhöht. Dabei lässt sich dieselbe Form für jedes Matrizenrad verwenden und/oder dieselben Bearbeitungsschritte für jedes Matrizenrad anwenden.

Die Kosten bei der Herstellung der Matrize werden dadurch minimiert. Es wird nur noch eine Urform für das Matrizenrad benötigt und/oder eine Programmierung zum Bearbeiten der Matrize benötigt.

Vorteilhafte Ausgestaltungen werden in den Unteransprüchen beansprucht.

Um herkömmliche Bearbeitungsverfahren, zum Herstellen der erfindungsgemäßen Fügestempel und Matrizen zu erreichen, hat es sich als vorteilhaft herausgestellt, wenn der Fügestempel am Außenumfang eines Fügerades, und die Matrize durch zumindest eine Umfangsoberfläche zumindest eines Matrizenrades gebildet ist.

Wenn zwei Matrizenräder spiegelsymmetrisch zu einer gedachten Ebene angeordnet sind, die in Transportrichtung der Blechlagen und senkrecht zu der ersten Rotationsachse liegt, so lässt sich dieselbe Form für jedes Matrizenrad verwenden und/oder dieselben Bearbeitungsschritte für jedes Matrizenrad anwenden. Die Kosten bei der Herstellung der Matrize werden dadurch minimiert. Es wird nur noch eine Urform für das Matrizenrad benötigt und/oder eine Programmierung zum Bearbeiten der Matrize benötigt.
Damit die Umfangsoberflächen der Matrizenräder flächig mit zumindest einer der Umfangsoberflächen der Matrizenräder benachbarten Oberfläche einer Lage der Bleche in Kontakt stehen kann, ist es von Vorteil, wenn die Matrizenräder konisch ausgebildet sind. Die Führung der Bleche durch den Wirkbereich wird dabei auch verbessert.

Wenn jedes Matrizenrad eine eigene Rotationsachse aufweist, und die beiden Rotationsachsen zueinander geneigt in derselben Ebene liegen, so lassen sich Verklemmungen der Bleche zwischen dem Fügestempel und der Matrize, insbesondere den beiden Matrizenhälften während der Bearbeitung wirkungsvoll verhindern. Durch das dann besser resultierende Ausformen von Hinterschnitten, werden auch festere Fügeverbindungen erreicht.

Als besonders vorteilhaft hat sich herausgestellt, wenn die zweite und dritte Rotationsachse einen Winkel von etwa 150° bis 170°, vorzugsweise 160° einschließen. Durch diese winklige Anordnung zueinander ist ein besonders sanftes Eingreifen des Fügestempels in die Matrize gewährbar und ein Verklemmen der Bleche zwischen Matrize und Fügestempel verhinderbar.

Besonders einfach lässt sich die Matrize formen, wenn auf der Umfangsoberfläche der Matrizenräder umlaufende Schultern umfasst sind, die Flanken der Matrize bilden.

Um einen ausgeprägten Formschluss zwischen den zweilagigen Blechen realisieren zu können, hat es sich in einem weiteren Ausführungsbeispiel als vorteilhaft herausgestellt, wenn die Flanken der Matrize einen Hinterschnitt bilden. In einem vorteilhaften Ausführungsbeispiel stehen sich diese beiden seitlichen Flanken der Matrize auf jeweils einem Matrizenrad befindlich gegenüber. Diese sind spiegelsymmetrisch zu einer in Transportrichtung der Bleche stehenden orthogonal zur ersten Rotationsachse ausgerichteten Ebene ausgeformt.

Besonders hohe Kräfte lassen sich in die Blechlagen einbringen, wenn der Winkel der seitlichen Flanken zur Ebene der durchgeführten Blechlagen im Bereich von 75° bis 89°, vorzugsweise bei 84° liegt.

Ein gutes Fließen der metallischen Bleche, zum Erreichen eines Formschlusses zwischen den Blechlagen, wird in einem weiteren vorteilhaften Ausführungsbeispiel erreicht, wenn die Matrize eine Hohlform ist, die auf der Fügestempel abgewandten Seite im Bereich der seitlichen Flanken weiter von den Oberflächen des Matrizenrades entfernt ist, als in der Mitte der Hohlform der Matrize.

Wenn die Matrizenräder mittels jeweils eines Kettenrollenlagers auf einer gemeinsamen Welle gelagert sind, so lassen sich handelsübliche Lagervorrichtungen verwenden, um verschleißarmes Lagern der Matrizenräder und Bewegen um die zweite und dritte Rotationsachse zu ermöglichen.

Besonders einfach lässt sich die Welle anordnen, wenn die Welle parallel zur ersten Rotationsachse ausgerichtet ist. Kosten bei der Konstruktion und im Zusammenbau der Durchsetzfügevorrichtung lassen sich dadurch noch weiter minimieren.

Wenn der Formstempel auf der Umfangsfläche einer Walze ausgeformt ist, so lässt sich der Formstempel besonders einfach rotierbar ausgestalten. Unter Walze wird ein zylindrischer Körper verstanden. Auch unter Rad wird ein zylindrischer Körper verstanden. Bevorzugt ist die Walze mit einer größeren Breitenerstreckung versehen als ein Rad. Sowohl Walze als auch Rad können angetrieben oder unangetrieben ausgestaltet sein. Unter Walze und Rad werden auch nichtrotationssymmetrische Gebilde umfasst.

In einem weiteren bevorzugten Ausführungsbeispiel sind die Matrizenräder nicht angetrieben und drücken die Bleche an den Formstempel. Die Walze ist in einem bevorzugten Ausführungsbeispiel angetrieben.

Ein weiteres vorteilhaftes Ausführungsbeispiel ist dadurch gekennzeichnet, dass eine Vielzahl an Formstempeln auf der Walze angeordnet sind. Dadurch bilden sich zueinander beabstandete Durchsetzfügeverbindungen zwischen den zwei Blechlagen. Alternativ ist ein durchgängig auf der Umfangsoberfläche der Walze umlaufender Formstempel möglich, da dann eine durchgehende Durchsetzfügeverbindung zwischen den Blechlagen erreicht wird.

Um mit einer Matrize auszukommen, ist es von Vorteil, wenn die Formstempel in einer Rotationsebene der Walze liegen.

Wenn die Formstempel in Umfangsrichtung zueinander denselben Abstand aufweisen, können höhere Kräfte zwischen den zwei Blechlagen wirken und deutlich besser von den Blechlagen übertragen werden, ohne dass sich die Durchsetzfügeverbindung löst.

Wenn der Formstempel an seinem freien Ende eine konvexe Oberseite aufweist, so löst sich in diesem Ausführungsbeispiel der Formstempel besonders einfach aus den in die Matrize hineingedrückten Blechlagen.

Ein Beschädigen der Blechlagen während der Bearbeitung wird verhindert.

Um ein gleichmäßiges Umformen der Blechlagen in einem weiteren Ausführungsbeispiel zu realisieren, ist es von Vorteil, wenn der Formstempel Flanken aufweist, die auf das freie Ende des Formstempels konvergieren.

Besonders gleichmäßige Druckverläufe während des Durchsetzfügens in den Blechen treten dann auf, wenn die seitlichen, parallel zur Transportrichtung ausgerichteten Flanken einen Winkel von 92° bis 96°, vorzugsweise 94° zur Oberfläche der Walze einnehmen.

Besonders sanft dringen die Flanken des Formstempels in die Bleche umformend ein, wenn die quer zur Transportrichtung angeordneten Flanken des Formstempels einen Winkel von ca. 45° zur Oberfläche der Walze einschließen. Etwaige Risse im Material werden dann verhindert.

Wenn die Walze seitliche Begrenzungsflansche zum seitlichen Führen der Matrizenräder aufweist, so ist in diesem bevorzugten Ausführungsbeispiel sichergestellt, dass die Matrizenräder ihre schräge Stellung zueinander beibehalten. Es können dann größere Kräfte in die Blechlagen eingebracht werden. Die Matrizenräder weichen dann nicht zur Seite aus.

In einem bevorzugten Ausführungsbeispiel des Durchsetzfügeverfahrens, rotieren die Matrize und der Fügestempel kontinuierlich.

Wenn die Blechlagen kontinuierlich durch die Matrize und den Fügestempel hindurchgeführt werden, so lassen sich Durchsetzfügeverbindungen in einem großen Bereich realisieren. Ein hoher Durchsatz an Blechlagen, die dann miteinander verbunden werden, ist dann möglich.

Die Erfindung wird zusammen mit den nachfolgenden Figuren näher beschrieben. Es zeigen:
- Fig. 1: eine perspektivische Ansicht einer erfindungsgemäßen Durchsetzfügevorrichtung,
- Fig. 2: eine perspektivische Detaildarstellung der Durchsetzfügevorrichtung aus Fig. 1 im Bereich II,
- Fig. 3: eine Schnittdarstellung im Bereich II durch die Durchsetzfügevorrichtung und die in den Figuren 1 und 2 durch gestrichelte Linien angedeuteten zwei Blechlagen,
- Fig. 4: eine perspektivische Detailansicht des Wirkbereiches im Bearbeitungsspalt der Durchsetzfügevorrichtung aus den Figuren 1 bis 3,
- Fig. 5: die Durchsetzfügevorrichtung aus den Figuren 1 bis 4 mit nur einem montierten Matrizenrad und einem vormontierten Pendelrollenlager auf einer Welle für ein zweites Matrizenrad, und
- Fig. 6: eine weitere perspektivische Ansicht der Durchsetzfügevorrichtung aus Fig. 5 mit noch nicht montiertem zweitem Matrizenrad.

In Fig. 1 ist eine erfindungsgemäße Durchsetzfügevorrichtung 1 dargestellt. Die Durchsetzfügevorrichtung 1 weist eine Vielzahl von Fügestempeln 2 auf einer Walze 3 auf. Die Fügestempel 2 sind mittig auf der Walze äquidistant beabstandet voneinander in Umfangsrichtung auf der Walze 3 angeordnet. Die Fügestempel 2 sind integral mit der Walze 3 gefertigt. Es ist auch möglich, dass die Fügestempel 2 aus einem separaten Bauteil bestehen und dann in die Walze 3 eingesetzt und mit dieser verbunden werden. Oberhalb der Walze 3 ist eine Matrize 4 in ein aus zwei Hälften bestehendes Matrizenrad 5 eingearbeitet. Das Matrizenrad 5 ist in zwei Matrizenrädern 6 und 7 aufgeteilt. Die Matrize 4 ist im Bereich der aufeinander zu gerichteten Kanten 8 der Matrizenräder 6 und 7 ausgebildet.

Das Matrizenrad 5 weist eine Umfangsoberfläche 9 auf. Auch die Walze 3 mit den Fügestempeln 2 weist eine Umfangsoberfläche 10 auf. Zwischen den Umfangsoberflächen 9 und 10 ist ein Bearbeitungsspalt 11 befindlich. Selbst wenn der Fügestempel 2 in die Matrize 4 eingreift, ist zwischen dem Fügestempel 2 und der Matrize 4 noch ein Bearbeitungsspalt 11 befindlich. Es ist dadurch sichergestellt, dass der Fügestempel 2 nie auf die Matrize 4 trifft. Falls dies doch geschehen würde, so würde die Durchsetzfügevorrichtung 1 zerstört.

Der Bereich des Bearbeitungsspaltes 11, in dem im Betrieb der Durchsetzfügevorrichtung ein Verformen von zumindest zwei Lagen 12 zumindest eines Bleches 13 auftritt, wird als Wirkbereich 14 bezeichnet. Im Bearbeitungszustand der Durchsetzfügevorrichtung werden die zwei Lagen 12 des einen Bleches 13 oder vorzugsweise zweier Bleche 13 umgeformt.

Es ist dabei möglich, entweder die zwei Matrizenräder 6 und 7 anzutreiben, und/oder die Walze 3 mit den Fügestempeln 2 anzutreiben, und/oder die Bleche 13 anzutreiben. Im vorliegenden Ausführungsbeispiel sind die Matrizenräder 6 und 7 unangetrieben. Die Walze 3 mit dem Fügestempel 2 rotiert angetrieben um eine erste Rotationsachse 15. Diese erste Rotationsachse 15 steht senkrecht auf der Transportrichtung T der Bleche 13.

Das eine Matrizenrad 6 rotiert um eine zweite Rotationsachse 16. Diese zweite Rotationsachse ist im Wirkbereich 14 von der ersten Rotationsachse 15 beabstandet und quer zur Transportrichtung T angeordnet.

Das andere Matrizenrad 7 rotiert um eine dritte Rotationsachse 17, die zur ersten Rotationsachse 15 im Wirkbereich 14 beabstandet ist und quer zur Transportrichtung T angeordnet ist. Die zweite Rotationsachse 16 und die dritte Rotationsachse 17 liegen in einer gemeinsamen Ebene, die senkrecht auf der Transportrichtung T steht. In dieser gemeinsamen Ebene liegt auch die erste Rotationsachse 15. Während die Matrizenräder 6 und 7 auf der der ersten Rotationsachse 15 zugewandten Seite und zwar dort im Wirkbereich 14 voneinander minimal beabstandet sind, also vorzugsweise sich gerade nicht berühren, sind sie auf der der ersten Rotationsachse 15 abgewandten Seite der zweiten und dritten Rotationsachsen 16 und 17 maximal voneinander beabstandet. Die Rotationsachse 16 liegt quer zur Rotationsachse 17. In der vorher definierten gemeinsamen Ebene liegt ein Winkel von 160° zwischen der zweiten und dritten Rotationsachse 16 und 17 an.

Die Matrizenräder 6 und 7 sind konisch ausgeformt. Im Bereich des größeren Durchmessers der jeweiligen Matrizenräder 6 oder 7 ist eine Hälfte der Matrize 4 angeordnet. Die Umfangsoberflächen 9 der Matrizenräder 6 und 7 sind parallel zur Umfangsoberfläche 10 der Fügestempelwalze 3 angeordnet.

Die Matrizenräder 6 und 7 werden drehbar über Pendelrollenlager 18 auf einer Welle 10 gelagert. Das Pendelrollenlager 18 des in Transportrichtung T gesehen rechten Matrizenrades 7 ist besonders gut in den Figuren 5 und 6 erkennbar.

Das Matrizenrad 6 dreht sich in Richtung des Pfeiles A. Das Matrizenrad 7 dreht sich in Richtung des Pfeiles B.

Die Fügestempelwalze 3 dreht sich in Richtung des Pfeiles C. Die Rotationsrichtung A und B ist entgegengesetzt der Rotationsrichtung C. Die Matrizenräder 6 und 7 bewegen sich mit derselben Geschwindigkeit. Die Durchmesser der Matrizenräder 6 und 7 sind im engsten Bereich größer als der Durchmesser der Fügestempelwalze 3 im Wirkbereich 14.

Eine Führung der Matrizenräder wird durch seitliche Flansche 20 der Fügestempelwalze 3 realisiert. Die Flansche 20 nehmen die Matrizenräder 6 und 7 zwischen sich auf. Die Matrizenräder 6 und 7 können somit nicht nach außen wandern.

In Fig. 2 ist das Ineinandergreifen von Fügestempel 2 und Matrize 4 mit dazwischen liegenden Blechlagen 12 dargestellt. Die Bleche 13 sind strichliert, durchscheinend dargestellt.

In Fig. 3 sind die verformten Bleche 13 dargestellt. Zwei Lagen 12 werden von zwei Blechen 13 geformt, die dabei übereinander angeordnet sind.

Jedes Matrizenrad 6 und 7 formt eine Hälfte der Matrize 4 aus. Die Matrize 4 weist seitliche Flanken 21 auf. Die seitlichen Flanken 21 bilden einen Hinterschnitt 22 in den Matrizenrädern 6 und 7. Die seitlichen Flanken 21, jeweils auf einem Matrizenrad 6 und 7 angeordnet, stehen sich gegenüber. Sie laufen vom Inneren der Matrizenräder zum Äußeren der Matrizenräder aufeinander zu. Im Bereich der seitlichen Flanken 21 greift die Matrize 4 tiefer in die Matrizenräder 6 und 7 ein, als in der Mitte der Matrize 4, also in einem minimalen Abstandsbereich der Matrizen 6 und 7. In diesem minimalen Abstandsbereich berühren sich in dem dargestellten Ausführungsbeispiel die Matrizenräder 6 und 7.

In die Matrize 4 greift der Fügestempel 2 ein. Im Durchsetzfügevorgang fließt Material der dem Fügestempel 2 nächstgelegenen Blechlage 12 relativ zu der anderen Lage weiter in die U-förmig ausgebildete Matrize 4, insbesondere in Richtung der Ecken hinein. Dadurch bildet sich ein Hinterschnitt zwischen den zwei Lagen 12 der Bleche 13. Auch bildet sich ein Formschluss zwischen den zwei Blechlagen. Es ist auch möglich, dass sich nur entweder ein Kraftschluss oder ein Formschluss einstellt.

Im Durchsetzfügevorgang werden die Blechlagen so druckbeaufschlagt, dass die der Matrize nächstgelegene Lage 12 der Bleche 13 immer in Kontakt, insbesondere im Wirkbereich 14, mit den beiden Matrizenrädern 6 und 7 steht, und die dem Fügestempel nächstgelegene Blechlage auf der Umfangsoberfläche 10 der Fügestempelwalze 3 anliegt.

Es ist möglich, dass sich in den Ecken zwischen den U-förmig umgeformten Blechlagen 12 Hohlräume einstellen. Wenn Zinkbleche verwendet werden, so sind die Hohlräume zwischen den benachbarten Zinkoberflächen der zwei Lagen 12 der Bleche 13 befindlich. Die minimale Materialdicke im mittleren Bereich der U-förmig umgeformten Blechlagen, also während des Durchsetzfügevorgangs in der Mitte der Matrize 4, beträgt ca. 34 µm.

Fig. 4 zeigt das Zusammenspiel des Fügestempels 2 auf der Walze 3 mit dem linken Matrizenrad 6, das die linke Hälfte der Matrize 4 formt. Die zwei Blechlagen 12 sind dabei wiederum strichliert gezeichnet.

In den Figuren 5 und 6 ist eine Durchsetzfügevorrichtung 1 mit demontiertem rechtem Matrizenrad 7 dargestellt. Dabei ist das Pendelrollenlager 18 gut erkennbar. In den Figuren 4 und 6 sind die geneigten seitlichen Flanken 23 und 24 des Fügestempels 2 gut erkennbar. Dabei weisen die in Transportrichtung T angeordneten seitlichen Flanken 23 eine größere Neigung auf als die seitlichen Flanken 24, die parallel zur Transportrichtung ausgerichtet sind. Die parallel zur Transportrichtung ausgerichteten Flanken 24 weisen einen Winkel von 92° bis 96°, vorzugsweise 94° zur Oberfläche der Walze 3 auf. Die senkrecht zur Transportrichtung T ausgerichteten seitlichen Flanken 23 des Fügestempels 2 schließen einen Winkel von 45° ein. Die Kanten des Fügestempels 2 sind abgerundet ausgestaltet. Die Fläche des Fügestempels 2, die dem Matrizenrad 5 nächstgelegen ist, wird als Oberfläche 25 bezeichnet. Diese Oberfläche ist konvex ausgestaltet, und bildet eine Oberfläche des freien Endes des Führungsstempels 2.

In den Figuren werden für dieselben Elemente dieselben Bezugszeichen verwendet.

Im Weiteren wird die Wirkungsweise der Vorrichtung und des Verfahrens näher erläutert:

In den Bearbeitungsspalt 11 der Durchsetzfügevorrichtung 1, also zwischen dem Matrizenrad 5 und der Walze 3, werden mehrere Lagen 12 an Blechen 13 übereinander liegend, unbeabstandet voneinander hindurch befördert. Die beiden Matrizenräder 6 und 7 rotieren dabei kontinuierlich entgegen der Rotationsrichtung der Walze 3. Die Matrizenradhälften 6 und 7 sowie die Walze 3 führen zusammen mit den Lagen 12 der Bleche 13 eine kontinuierliche Bewegung durch. Dabei greifen in regelmäßigen Zeitintervallen die Fügestempel 2 in die Matrize 4 ein und verformen die Blechlagen 12. Oberhalb der Streckgrenze der Bleche 13 werden die Bleche 13 dermaßen verformt, dass das Material der Bleche 13 in den Bereich des Hinterschnitts 22 fließt. Dabei bildet sich zwischen den zwei Lagen 12 der Bleche 13 ebenfalls ein Hinterschnitt. Es ist auch möglich, dass die Matrize 4 hinterschnittslos ausgeformt ist.

Durch die kontinuierliche Bewegung aller Elemente der Durchsetzfügevorrichtung wird der Verschleiß von Fügestempel 2 und Matrize 4 verringert und der Durchsatz an Blechlagen 12 erhöht.

## Patentansprüche

1. Durchsetzfügevorrichtung (1) zum kraft- und/oder formschlüssigen Durchsetzfügen von mindestens zwei Blechlagen (12), die sich zumindest teilweise überlappen, mit einem Fügestempel (2) und einer zugehörigen Matrize (4), die durch eine Umfangsoberfläche (9) eines Matrizenrades (5) gebildet ist, wobei eine Transporteinrichtung zum Durchführen der Blechlagen (12) durch einen Wirkbereich (14) der Durchsetzfügevorrichtung (1) zwischen Fügestempel (2) und Matrize (4) angeordnet ist und der Fügestempel (2) drehbar um eine erste Rotationsachse (15), und die Matrize (4) drehbar um zumindest eine zweite Rotationsachse (16) angeordnet ist, wobei die erste Rotationsachse (15) und die zweite Rotationsachse (16) im Wirkbereich (14) beabstandet voneinander und quer zur Transportrichtung (T) angeordnet sind, **dadurch gekennzeichnet, dass** das Matrizenrad (5) in zwei Matrizenräder (6 und 7) aufgeteilt ist , die spiegelsymmetrisch zu einer gedachten Ebene angeordnet sind, wobei die gedachte Ebene in Transportrichtung (T) der Blechlagen (12) und senkrecht zu der ersten Rotationsachse (15) liegt.

2. Eine Durchsetzfügevorrichtung (1) nach Anspruch 1, wobei der Fügestempel (2) am Außenumfang eines Fügerades gebildet ist.

3. Durchsetzfügevorrichtung (1) nach Anspruch 1 oder 2, wobei die Matrizenräder (6 und 7) konisch ausgebildet sind.

4. Durchsetzfügevorrichtung (1) nach einem der vorhergehenden Ansprüche, wobei jedes Matrizenrad (6; 7) jeweils eine eigene Rotationsachse, nämlich eine zweite und eine dritte Rotationsachse (16; 17), aufweist, und beide Rotationsachsen (16 und 17) zueinander geneigt in derselben Ebene liegen.

5. Durchsetzfügevorrichtung (1) nach Anspruch 4, wobei die zweite und dritte Rotationsachse (16 und 17) einen Winkel von etwa 150° bis 170°, vorzugsweise 160° einschließen.

6. Durchsetzfügevorrichtung (1) nach einem der Ansprüche 1 bis 5, wobei die Matrize (4) auf der Umfangsoberfläche (9) der Matrizenräder (6 oder 7) umlaufende Schultern umfasst, die Flanken (21) der Matrize (4) bilden.

7. Durchsetzfügevorrichtung (1) nach Anspruch 6, wobei die Flanken (21) der Matrize (4) einen Hinterschnitt (22) bilden.

8. Durchsetzfügevorrichtung (1) nach Anspruch 7, wobei der Winkel der seitlichen Flanken (21) zur Ebene der durchgeführten Blechlagen (12) im Bereich von 75° bis 89°, vorzugsweise 84° beträgt.

9. Durchsetzfügevorrichtung (1) nach einem der Ansprüche 1 bis 8, wobei die Matrizenräder (6, 7) mittels jeweils eines Pendelrollenlagers (18) auf einer gemeinsamen Welle (19) gelagert sind.

10. Durchsetzfügevorrichtung (1) nach Anspruch 9, wobei die Welle (19) parallel zur ersten Rotationsachse (15) ausgerichtet ist.

11. Durchsetzfügevorrichtung (1) nach einem der Ansprüche 1 bis 10, wobei der Formstempel (2) auf der Umfangsoberfläche einer Walze (3) ausgeformt ist.

12. Durchsetzfügevorrichtung (1) nach Anspruch 11, wobei eine Vielzahl von Formstempeln (2) auf der Walze (3) angeordnet ist.

13. Durchsetzfügevorrichtung (1) nach Anspruch 12, wobei die Formstempel (2) in einer Rotationsebene der Walze (3) liegen.

14. Durchsetzfügevorrichtung (1) nach einem der Ansprüche 12 oder 13, wobei die Formstempel (2) in Umfangsrichtung zueinander denselben Abstand aufweisen.

15. Durchsetzfügevorrichtung (1) nach einem der Ansprüche 1 oder 14, wobei der Formstempel (2) an seinem freien Ende eine konvexe Oberseite aufweist.

16. Durchsetzfügevorrichtung (1) nach Anspruch 15, wobei der Formstempel (2) Flanken (23 und 24) aufweist, die auf das freie Ende des Formstempels (2) konvergieren.

17. Durchsetzfügevorrichtung (1) nach Anspruch 16, wobei die seitlichen, parallel zur Transportrichtung ausgerichteten Flanken (24) einen Winkel von 92° bis 96°, vorzugsweise 94° zur Oberfläche der Walze (3) einnehmen.

18. Durchsetzfügevorrichtung (1) nach einem der Ansprüche 16 oder 17, wobei die quer zur Transportrichtung (T) angeordneten Flanken (23) einen Winkel von ca. 45° zur Oberfläche der Walze einschließen.

19. Durchsetzfügevorrichtung (1) nach einem der Ansprüche 11 bis 18, wobei die Walze (3) seitliche Begrenzungsflansche (20) zum seitlichen Führen der Matrizen (6 und 7) aufweist.

20. Verfahren zum kraft- und/oder formschlüssigen Durchsetzfügeverbinden, wobei zwei Lagen (12) sich teilweise überlappender Bleche (13) durch einen Bearbeitungsspalt (11) in einem Wirkbereich (14) der Durchsetzfügevorrichtung (1) zwischen einem Fügestempel (2) und einer zugehörigen Matrize (4) mit einer Transportgeschwindigkeit in Transportrichtung (T) hindurchgeführt werden, der Fügestempel (2) in die Matrize (4) eindringt und die Blechlagen (12) dabei verformt, wobei sich der Fügestempel (2) um eine erste Rotationsachse (15) dreht und sich die Matrize (4), die auf der Umfangsoberfläche (9) eines zueinander spiegelsymmetrisch in zwei zueinander spiegelsymmetrisch Matrizenräder (6 und 7) aufgeteilten Matrizenrades (5) befindlich ist, um zumindest eine zweite Rotationsachse (16) dreht, wobei die erste Rotationsachse (15) und die zweite Rotationsachse (16) im Wirkbereich (14) voneinander beabstandet und quer zur Transportrichtung (T) angeordnet sind.

21. Verfahren nach Anspruch 20, wobei die Matrize (4) und der Fügestempel (2) kontinuierlich rotieren.

22. Verfahren nach Anspruch 20 oder 21, wobei die Blechlagen (12) kontinuierlich durch die Matrize (4) und den Fügestempel (2) hindurchgeführt werden.

## Claims

1. Clinch-joining device (1) for non-positively and/or positively clinch joining at least two metal sheet layers (12) which partly overlap, with a joining punch (2) and an associated die (4) which is formed by a circumferential surface (9) of a die wheel (5), wherein a transport apparatus for conveying the metal sheet layers (12) through an active region (14) of the clinch-joining device (1) between the joining punch (2) and the die (4) is disposed and in that the joining punch (2) is disposed so that it can rotate about a first axis of rotation (15), and the die (4) is disposed so that it can rotate about at least one second axis of rotation (16), wherein the first axis of rotation (15) and the second axis of rotation (16) are disposed in the active region (14) at a spacing from one another and transversely to the transport direction (T), **characterised in that** the die wheel (5) is divided into two die wheels (6 and 7) which are disposed in a mirror-symmetrical manner relative to an imaginary plane, wherein the imaginary plane lies in the transport direction (T) of the metal sheet layers (12) and perpendicularly to the first axis of rotation (15).

2. A clinch-joining device (1) according to Claim 1, wherein the joining punch (2) is formed at the outer circumference of a joining wheel.

3. Clinch-joining device (1) according to Claim 1 or 2, wherein the die wheels (6 and 7) are of conical formation.

4. Clinch-joining device (1) according to any one of the preceding Claims, wherein each die wheel (6; 7) in each case has its own axis of rotation, namely a second and a third axis of rotation (16; 17), and the two axes of rotation (16 and 17) lie at an inclination to one another in the same plane.

5. Clinch-joining device (1) according to Claim 4, wherein the second and the third axis of rotation (16 and 17) form an angle of approximately 150° to 170°, preferably 160°.

6. Clinch-joining device (1) according to any one of Claims 1 to 5, wherein the die (4) comprises shoulders which extend around the circumferential surface (9) of the die wheels (6 or 7) and form the flanks (21) of the die (4).

7. Clinch-joining device (1) according to Claim 6, wherein the flanks (21) of the die (4) form an undercut (22).

8. Clinch-joining device (1) according to Claim 7, wherein the angle of the lateral flanks (21) relative to the plane of the metal sheet layers (12) which are conveyed through is in the range from 75° to 89°, and is preferably 84°.

9. Clinch-joining device (1) according to any one of Claims 1 to 8, wherein the die wheels (6, 7) are mounted on a common shaft (19) by means of a respective self-aligning roller bearing (18).

10. Clinch-joining device (1) according to Claim 9, wherein the shaft (19) is oriented parallel to the first axis of rotation (15).

11. Clinch-joining device (1) according to any one of Claims 1 to 10, wherein the shaping punch (2) is formed on the circumferential surface of a roll (3).

12. Clinch-joining device (1) according to Claim 11, wherein a plurality of shaping punches (2) are disposed on the roll (3).

13. Clinch-joining device (1) according to Claim 12, wherein the shaping punches (2) lie in a plane of rotation of the roll (3).

14. Clinch-joining device (1) according to either of Claims 12 and 13, wherein the shaping punches (2) are at the same distance from one another in the circumferential direction.

15. Clinch-joining device (1) according to either of Claims 1 and 14, wherein the shaping punch (2) has a convex top side at its free end.

16. Clinch-joining device (1) according to Claim 15, wherein the shaping punch (2) has flanks (23 and 24) which converge towards the free end of the shaping punch (2).

17. Clinch-joining device (1) according to Claim 16, wherein the lateral flanks (24), oriented parallel to the transport direction, are at an angle of 92° to 96°, preferably 94°, relative to the surface of the roll (3).

18. Clinch-joining device (1) according to either of Claims 16 and 17, wherein the flanks (23), disposed transversely to the transport direction (T), form an angle of approximately 45° relative to the surface of the roll.

19. Clinch-joining device (1) according to any one of Claims 11 to 18, wherein the roll (3) has lateral boundary flanges (20) for guiding the dies (6 and 7) at the sides.

20. Method for non-positively and/or positively clinch joining, wherein two layers (12) of partly overlapping metal sheets (13) are conveyed at a transport speed in the transport direction (T) through a working gap (11) in an active region (14) of the clinch-joining device (1) between a joining punch (2) and an associated die (4), the joining punch (2) penetrates into the die (4) and in so doing deforms the metal sheet layers (12), wherein the joining punch (2) rotates about a first axis of rotation (15) and the die (4), which is located on the circumferential surface (9) of a die wheel (5) divided in a mirror-symmetrical manner into two mirror-symmetrical die wheels (6 and 7), rotates about at least one second axis of rotation (16), wherein the first axis of rotation (15) and the second axis of rotation (16) are disposed in the active region (14) at a spacing from one another and transversely to the transport direction (T).

21. Method according to Claim 20, wherein the die (4) and the joining punch (2) continuously rotate.

22. Method according to Claim 20 or 21, wherein the metal sheet layers (12) are continuously conveyed through the die (4) and the joining punch (2).

## Revendications

1. Dispositif d'assemblage par pénétration (1) pour assembler par adhérence et/ou adaptation de formes au moins deux couches de tôle (12) qui se chevauchent au moins en partie, comprenant un poinçon d'assemblage (2) et une matrice correspondante (4), qui est formée de la surface périphérique (9) d'une roue de matrice (5), dans lequel est agencé un dispositif de transport pour faire passer les couches de tôle (12) par une zone d'action (14) du dispositif d'assemblage par pénétration (1) entre le poinçon d'assemblage (2) et la matrice (4) et le poinçon d'assemblage (2) est agencé de manière à pouvoir tourner autour d'un premier axe de rotation (15) et la matrice (4) est agencée de manière à pouvoir tourner autour d'au moins un deuxième axe de rotation (16), dans lequel le premier axe de rotation (15) et le deuxième axe de rotation (16) sont agencés à distance mutuelle dans la zone d'action (14) et transversalement à la direction de transport (T), **caractérisé en ce que** la roue de matrice (5) est partagée en deux roues de matrice (6 et 7) qui sont agencées en symétrie de miroir par rapport à un plan imaginaire, dans lequel le plan imaginaire se situe dans la direction de transport (T) des couches de tôle (12) et perpendiculairement au premier axe de rotation (15).

2. Dispositif d'assemblage par pénétration (1) selon la revendication 1, dans lequel le poinçon d'assemblage (2) est formé sur la périphérie externe d'une roue d'assemblage.

3. Dispositif d'assemblage par pénétration (1) selon la revendication 1 ou 2, dans lequel les roues de matrice (6 et 7) présentent une forme conique.

4. Dispositif d'assemblage par pénétration (1) selon l'une quelconque des revendications précédentes, dans lequel chaque roue de matrice (6 ; 7) présente respectivement son propre axe de rotation, à savoir un deuxième et un troisième axe de rotation (16 ; 17) et les deux axes de rotation (16 et 17) sont inclinés l'un par rapport à l'autre dans le même plan.

5. Dispositif d'assemblage par pénétration (1) selon la revendication 4, dans lequel les deuxième et troisième axes de rotation (16 et 17) inscrivent un angle d'environ 150 ° à 170 °, de préférence de 160 °.

6. Dispositif d'assemblage par pénétration (1) selon l'une quelconque des revendications 1 à 5, dans lequel la matrice (4) comprend sur la surface périphérique (9) des roues de matrice (6 ou 7) des épaulements périphériques qui constituent les flancs (21) de la matrice (4).

7. Dispositif d'assemblage par pénétration (1) selon la revendication 6, dans lequel les flancs (21) de la matrice (4) forment une contre-dépouille (22).

8. Dispositif d'assemblage par pénétration (1) selon la revendication 7, dans lequel l'angle des flancs latéraux (21) par rapport au plan des couches de tôle traversées (12) se situe dans la plage de 75 ° à 89 ° et est de préférence de 84 °

9. Dispositif d'assemblage par pénétration (1) selon l'une quelconque des revendications 1 à 8, dans lequel les roues de matrice (6, 7) sont montées à l'aide, respectivement, d'un roulement à rotule (18) sur un arbre commun (19).

10. Dispositif d'assemblage par pénétration (1) selon la revendication 9, dans lequel l'arbre (19) est orienté parallèlement au premier axe de rotation (15).

11. Dispositif d'assemblage par pénétration (1) selon l'une quelconque des revendications 1 à 10, dans lequel le poinçon de façonnage (2) est formé sur la surface périphérique d'un cylindre (3).

12. Dispositif d'assemblage par pénétration (1) selon la revendication 11, dans lequel une pluralité de poinçons de façonnage (2) est agencée sur le cylindre (3).

13. Dispositif d'assemblage par pénétration (1) selon la revendication 12, dans lequel les poinçons de façonnage (2) se trouvent dans un plan de rotation du cylindre (3).

14. Dispositif d'assemblage par pénétration (1) selon l'une quelconque des revendications 12 ou 13, dans lequel les poinçons de façonnage (2) présentent la même distance mutuelle dans la direction périphérique.

15. Dispositif d'assemblage par pénétration (1) selon l'une quelconque des revendications 1 à 14, dans lequel le poinçon de façonnage (2) présente une face supérieure convexe à son extrémité libre.

16. Dispositif d'assemblage par pénétration (1) selon la revendication 15, dans lequel le poinçon de façonnage (2) présente des flancs (23 et 24) qui convergent sur l'extrémité libre du poinçon de façonnage (2).

17. Dispositif d'assemblage par pénétration (1) selon la revendication 16, dans lequel les flancs latéraux orientés parallèlement à la direction de transport (24) inscrivent un angle de 92 ° à 96 °, de préférence de 99 ° par rapport à la surface du cylindre (3).

18. Dispositif d'assemblage par pénétration (1) selon l'une quelconque des revendications 16 ou 17, dans lequel les flancs (23) agencés transversalement à la direction de transport (T) inscrivent un angle d'environ 45 ° par rapport à la surface du cylindre.

19. Dispositif d'assemblage par pénétration (1) selon l'une quelconque des revendications 11 à 18, dans lequel le cylindre (3) présente des brides de délimitation latérales (20) pour le guidage latéral des matrices (6 et 7).

20. Procédé d'assemblage par pénétration par adhérence et/ou adaptation de formes, dans lequel on fait passer deux couches (12) de tôles (13) se chevauchant en partie à travers une fente d'usinage (11) dans une zone d'action (14) du dispositif d'assemblage par pénétration (1) entre un poinçon d'assemblage (2) et une matrice correspondante (4) à une certaine vitesse de transport dans la direction de transport (T), le poinçon d'assemblage (2) pénètre dans la matrice (4) en déformant les couches de tôle (12), dans lequel le poinçon d'assemblage (2) tourne autour d'un premier axe de rotation (15) et la matrice (4) qui se trouve sur la surface périphérique (9) d'une roue de matrice (5) en symétrie de miroir partagée en deux roues de matrices ( 6 et 7) en symétrie de miroir l'une par rapport à l'autre tourne au moins autour d'un deuxième axe de rotation (16), dans lequel le premier axe de rotation (15) et le deuxième axe de rotation (16) sont agencés à distance l'un de l'autre dans la zone d'action (14) et transversalement à la direction de transport (T).

21. Procédé selon la revendication 20, dans lequel la matrice (4) et le poinçon d'assemblage (2) tournent en continu.

22. Procédé selon la revendication 20 ou 21, dans lequel on fait passer les couches de tôle en continu à travers la matrice (4) et le poinçon d'assemblage (2).
